# EUROPÄISCHE PATENTSCHRIFT

(11) **EP 1 339 918 B1**
(45) Veröffentlichungstag und Bekanntmachung des Hinweises auf die Patenterteilung: **21.02.2007**
(21) Anmeldenummer: 01985354.8
(22) Anmeldetag: 04.12.2001
(51) Int. Cl.: E01B 26/00, B61F 7/00

(54) **ANORDNUNG ZUM WECHSELN EINER SPUR EINES SCHIENENFAHRZEUGES**
ARRANGEMENT FOR CHANGING A GAUGE OF A RAILED VEHICLE
AGENCEMENT DE CHANGEMENT D'ECARTEMENT D'UNE VOIE D'UN VEHICULE SUR RAIL

(30) Priorität: 06.12.2000 DE 10060957
(43) Veröffentlichungstag der Anmeldung: 03.09.2003
(73) Patentinhaber: BWG GmbH & Co. KG, 35510 Butzbach (DE); VAE GmbH, 1010 Wien (AT)
(72) Erfinder: BENENOWSKI, Sebastian, 35510 Butzbach (DE); BRAUN, Torsten, 14774 Brandenburg (DE)
(74) Vertreter: Stoffregen, Hans-Herbert
(86) Internationale Anmeldenummer: PCT/EP2001/014128
(87) Internationale Veröffentlichungsnummer: WO 2002/046530

(56) Entgegenhaltungen:
- DE-B- 1 085 553
- DE-C- 388 802
- DE-U- 7 035 954

## Beschreibung

Die Erfindung bezieht sich auf eine Schienenanordnung umfassend eine erste Spur und eine zweite Spur zum Umspuren eines Schienenfahrzeugs von der ersten auf die zweite Spur und umgekehrt, wobei die Spuren das Schienenfahrzeug abstützende Fahrschienen aufweisen.

Um Schienenfahrzeuge auf unterschiedlichen Spuren fahren zu können, gelangen Spurwechselradsätze zum Einsatz, bei denen die Räder entlang ihrer Achsen verstellbar sind. Hierzu weisen die Spnrwechselradsätze Entriegehmgsscheiben auf, die mit im Bereich des Übergangs zwischen den Spuren verlaufenden Führungen wechselwirken, um ein Verschieben der Räder auf der jeweiligen Achse zu ermöglichen.

Nach dem Stand der Technik werden im Übergangsbereich zwischen den Spuren für jede. Spur gesonderte Schienen benutzt, so dass ein Übergang zwischen den Spuren ausgebildet werden kann. Auch ist ein erheblicher Platzbedarf erforderlich, der insbesondere dann, wenn ein Umspuren z. B. auf einem Fährschiff erfolgen soll, unerwünscht ist; denn häufig werden Fahrzeuge z. B. normalspurig auf ein Schiff gefahren, dort abgestellt und beim Entladen auf dem Schiff umgespurt, um sodann z. B. über eine breitspurige Trajektbrücke in das entsprechende Netz zu fahren.

Bekannte Vorrichtungen, mit denen ein Übergang von einer Spur zu einer anderen ermöglicht wird, weisen Drehgestelle mit veränderlicher Spurweite auf (DE 696 07 518 T, DE 196 25 031 C1, FR 2,383,810 A).

Auch ist es bekannt, von einer ersten zu einer zweiten Spur führende Schienen aus gesonderten Abschnitten zusammenzusetzen (EP 0 611 847 A1, EP 0 942 100 A2).

Eine Vorrichtung zur Überwachung von Spurwechselvorgängen ist der DE 198 17 950 A1 zu entnehmen.

Eine Weichenachse für unterschiedliche Spurweiten ist in der DD 286 481 A7 beschrieben.

Der vorliegenden Erfindung liegt das Problem zu Grunde, eine Anordnung der zuvor beschriebenen Art so weiterzubilden, dass mit konstruktiv einfachen Maßnahmen platzsparend die Möglichkeit gegeben ist, ein Umspuren eines Schienenfahrzeuges durchzuführen.

Erfindungsgemäß wird das Problem im Wesentlichen dadurch gelöst, dass die jeweilige Fahrschiene sowohl in der ersten Spur als auch in der zweiten Spur durch dieselbe Schiene gebildet ist und dass die Schiene im Bereich zu ändernder Spur auf einer quer zur Schienenlängsachse verstellbaren Aufnahme angeordnet ist.

Dabei umfasst die Aufnahme insbesondere eine Basisplatte mit von dieser ausgehender Fahrschiene, die im Übergangsbereich insbesondere als Rillenschiene ausgebildet ist. Des Weiteren können zu beiden Seiten der Fahrschiene von der Basisplatte ausgehend Radlenker verlaufen, um eine sichere Führung des Rades auf der verstellbaren Schiene bzw. deren Abschnitt zu gewährleisten. In diesem Fall sollten die Radlenker einen lichten Abstand zueinander aufweisen, der geringfügig größer als auf der Fahrschiene abgestütztes Rad des Schienenfahrzeuges in seiner Breite ist.

In Weiterbildung der Erfindung ist vorgesehen, dass zu Beginn und/oder am Ende des Übergangsbereichs zwischen den Spuren ein Drehpunkt für die jeweilige Schiene vorgesehen ist, der durch ein Gelenk oder durch ein elastisches Biegen gebildet sein kann .

Aufgrund der erfindungsgemäßen Lehre ist ein problemloses Umspuren eines Schienenfahrzeuges möglich, wobei abweichend vom Stand der Technik in jeder Spur dieselben Schienen verwendet werden. Um eine Änderung der Spur durchzuführen, ist es nur erforderlich, vom Übergangsbereich ausgehend Schienenabschnitte in ihren Abständen zu verändern. Somit kann problemlos ein Schienenfahrzeug z. B. normalspurig auf ein Fährschiff gefahren, dort abgestellt und beim Entladen auf eine zweite Spur umgespurt werden, um einem entsprechenden Schienennetz zugeführt zu werden. Gleiches gilt in entgegengesetzter Richtung.

Weitere Einzelheiten, Vorteile und Merkmale der Erfindung ergeben sich nicht nur aus den Ansprüchen, den diesen zu entnehmenden Merkmalen - für sich und/oder in Kombination -, sondern auch aus der nachfolgenden Beschreibung von der Zeichnung zu entnehmenden bevorzugten Ausführungsbeispielen.

Es zeigen:
- Fig. 1: eine Prinzipdarstellung eines Gleises mit Abschnitten mit voneinander abweichender Spur,
- Fig. 2: eine Schnittdarstellung einer Schiene im Bereich eines Spurwechsels und
- Fig. 3: eine Prinzipdarstellung eines Spurwechsetradsatzes.

In Fig. 1 sind Abschnitte 10, 12 und 14 eines von einem Schienenfahrzeug zu durchfahrenden Gleises 15 dargestellt, in dem ein Spurwechsel von einer ersten Spur oder Normalspur 16 auf eine zweite Spur oder Breitspur 18 erfolgen soll. Unabhängig davon, welche Spur das Gleis 15 einnimmt, werden dieselben Schienen 20, 22 benutzt, die allein zur Änderung der Spur verstellt werden müssen. Dies wird zum einen durch die durchgezogenen Schienen 20, 22 in den Abschnitten 12, 14 in Fig. 1 und zum anderen durch die gestrichelt dargestellten Schienen 20, 22 in denselben Abschnitten 12, 14 des Gleises 15 verdeutlicht. Die Abschnitte 10 und 14 können z.B. eine Länge zwischen 3000 mm und 4000 mm, insbesondere von 3500 mm, und der Abschnitt 12 in Abhängigkeit von der zu überbrückenden Spurweitendifferenz eine Länge zwischen 4000 mm und 20000 mm, insbesondere zwischen 6000 mm und 17000 mm, aufweisen.

Soll das Gleis von der Normalspur 16 auf die Breitspur 18 erweitert werden, so werden die Schienen 20, 22 von ersten Drehpunkten 24, 26 ausgehend nach außen verschoben, um sodann in einen in einem zweiten Drehpunkt 32, 34 endenden Übergangsbereich 28, 30 parallel zueinander in einem Abstand geführt zu werden, der der Breitspur 18 entspricht.

Unabhängig hiervon kann die erfindungsgemäße Anordnung auch für Schienenfahrzeuge benutzt werden, die ohne Spuränderung von einem Schienennetz auf ein anderes Schienennetz übergeben werden sollen.

Um ein Verstellen der Fahrschienen 20, 24 in den Abschnitten 12 und 14 gemäß Fig. 1 zu ermöglichen, werden im Ausführungsbeispiel die entsprechenden Schienenabschnitte 28, 36 bzw. 30, 38 auf quer zur Längsrichtung des Gleises 15 verstellbaren Halterungen oder Aufnahmen 40 angeordnet, wie anhand der Fig. 2 verdeutlicht wird. Dabei sind in Längsrichtung der Schienen 20, 22 bzw. deren verstellbarer Abschnitte 28, 36 und 30, 38 mehrere entsprechende Aufnahmen 40 zueinander beabstandet angeordnet, wie prinzipiell durch die Pfeile 42, 44, 46, 48, 50 und 52 verdeutlicht wird. Zwischen den Aufnahmen 40 können die Abschnitte 28, 36 und 30, 38 der Schienen 20, 22 auf Gleitplatten abgestützt sein.

Jede Aufnahme 40 umfasst eine Basisplatte 54, von der ein entsprechender Schienenabschnitt z. B. der Abschnitt 28 ausgeht. Der Schienenabschnitt 28 ist im Übergangsbereich zwischen den Spuren 16, 18 bevorzugterweise als Rillenschiene ausgebildet.

In der Schnittdarstellung gemäß Fig. 2 befindet sich der Schienenabschnitt 28 in einer Stellung, die der Normalspur 16 entspricht. Soll der Schienenabschnitt auf die Breitspur 18 ausgerichtet werden, so wird die Basisplatte 54 in Richtung des Pfeils 56 nach rechts verstellt, um die gestrichelte Position einzunehmen. Umgekehrt wird für den Fall, dass der Schienenabschnitt 28 von der Breitspur 18 auf die Normalspur 16 umgelegt werden soll, die Basisplatte 54 in Richtung des Pfeils 58 verstellt.

Des Weiteren wird aus der Fig. 2 deutlich, dass zu beiden Seiten der Fahrschiene 20, 22, in Form einer Rillenschiene von der Basisplatte 54 ausgehend ein Radlenker 60, 62 als Führung für ein von dem Schienenabschnitt 36 abgestütztes Rad 64 verläuft. Dabei ist der lichte Abstand der Radlenker 60, 62 geringfügig größer als das Rad 64 in seiner Breite, wie der Fig. 2 zu entnehmen ist.

Zwischen den Schienen 20, 22 bzw. den Abschnitten 28, 30 und 36, 38 verlaufen Führungen 66, 68, die mit Entriegelungsscheiben 68, 70 eines Spurwechselradsatzes 72 wechselwirken, um in Abhängigkeit von der Spurbreite den Abstand der von der Radachse 74 ausgehenden Räder 64, 76 verändern zu können. Durch die Führungen 66, 68 werden beim Wechsel von der Normalspur 16 auf die Breitspur die Entriegelungsscheiben 68, 70 nach außen gedrückt, wobei gleichzeitig die Räder 64, 76 gelöst und auf der Achse 74 unter Beibehaltung der Position der Entriegelungsscheiben verschoben werden.

Umgekehrt werden die Räder 64, 76 beim Umspuren von der Breitspur 18 auf die Normalspur 16 mittels der Entriegelungsscheiben 68, 70 entlang der Achse 74 aufeinanderzu verstellt, um einen der Normalspur 16 entsprechenden Abstand einzunehmen. Hierzu gehen von den Führungsscheiben 68, 70 Führungshülsen 78 aus, auf die Druckfedern 80 einwirken, über die die Führungsscheiben 68, 70 eine zur Mitte der Achse 74 gerichtete Kraftbeaufschlagung erfahren, also die Führungsscheiben 68, 70 aufeinanderzu bewegt werden.

Sofern die Führungsscheiben 68, 70 mittels Verriegelungshebeln 82 verriegelt sind, ist ein entsprechendes Verstellen der Führungsscheiben 68, 70 nicht möglich. Dies erfolgt dann, wenn die Räder 64, 76 den Übergangsbereich (Abschnitt 12) verlassen und in dem Abschnitt 14 der Breitspur 18 verfahren werden. Umgekehrt erfolgt beim Umspuren von der Breitspur 18 auf die Normalspur 16 zunächst ein Entriegeln der Verriegelungshebel 82, um sodann entsprechend dem Verlauf der Führungen 66, 68 durch die Kraft der Federn 80 bedingt die Führungsscheiben 68, 70 aufeinanderzu bewegen zu können mit der Folge, dass die Räder 66, 76 auf die Normalspur 16 ausgerichtet werden.

Die Möglichkeit des Verstellens der Schienenabschnitte 28, 36, 30, 38, um das Gleis 15 ohne zusätzliche Schienen oder gesonderte Schienenabschnitte von Breitspur auf Normalspur bzw. Normalspur auf Breitspur auszulegen, ergibt sich aus der Fig. 1, in der durch die Pfeile die Fahrtrichtung eines das Gleis 15 durchfahrenden Schienenfahrzeuges angedeutet wird. So sind in der ersten Zeile beim Durchfahren des Gleises 15 bei Beibehaltung der Normalspur von rechts und in der zweiten Zeile ein Durchfahren des Gleises 15 bei Beibehaltung der Normalspur von links angegeben. In den Zeilen 3 und 4 wird ein Fahrzeug von der Breitspur 18 auf die Normalspur 16 (Zeile 3) bzw. von der Normalspur 16 auf die Breitspur 18 (Zeile 4) umgespurt.

Die Drehpunkte 24, 26, 32, 34 zwischen den Schienenabschnitten 22, 28 und 28, 36 bzw. 20, 30 und 30, 38, in denen der Übergang zwischen den Spuren 16 und 18 beginnt bzw. endet, können als Drehgelenke oder auch als elastische biegbare Abschnitte ausgebildet sein. Andere mögliche geeignete Konstruktionen sind gleichfalls denkbar.

Die durchgehenden Rillenschienen, die die Führung des Rades beim Durchfahren der Anlage übernehmen, sind als durchgehende Schienen ausgebildet. Aufgrund der relativ geringen Verstellbarkeit - in Längsrichtung der Schienen betrachtet - erfolgt bevorzugterweise ein Verstellen durch elastisches Biegen in den Drehpunkten.

Die Anwendung der erfindungsgemäßen Lehre auf eine Trajektbrücke stellt einen besonderen Einsatzfall dar, ohne dass hierdurch eine Beschränkung der erfindungsgemäßen Lehre erfolgen soll. Dabei ist die Trajektbrücke eine sich an ein Schiffsdeck anschließende Brücke mit mehreren Gleisen, die zum Ausgleich des Wasserspiegels höhenverstellbar ist.

## Patentansprüche

1. Schienenanordnung umfassend eine erste Spur (16) und eine zweite Spur (18) zum Umspuren eines Schienenfahrzeugs von der ersten auf die zweite Spur und umgekehrt, wobei die Spuren das Schienenfahrzeug abstützende Fahrschienen (20, 22) aufweisen,
**dadurch gekennzeichnet,**
**dass** die jeweilige Fahrschiene (20, 22) sowohl in der ersten Spur (16) als auch in der zweiten Spur (18) durch dieselbe Schiene gebildet ist und dass die Schiene im Bereich (12, 14) zu verändernder Spur auf einer quer zur Schienenlängsachse verstellbaren Aufnahme (40) angeordnet ist.

2. Schienenanordnung nach Anspruch 1,
**dadurch gekennzeichnet,**
**dass** die erste Spur (16) eine Normalspur und die zweite Spur (18) eine Breitspur ist.

3. Schienenanordnung nach Anspruch 1,
**dadurch gekennzeichnet,**
**dass** die Aufnahme (40) eine Basisplatte (54) mit auf dieser angeordneten Fahrschiene (28, 30, 36, 38) umfasst.

4. Schienenanordnung nach Anspruch 1 oder 3,
**dadurch gekennzeichnet,**
**dass** zu beiden Seiten der Fahrschiene (28, 30, 36, 38) von der Basisplatte (44) ausgehend Radlenker (60, 62) verlaufen.

5. Schienenanordnung nach zumindest einem der Ansprüche 1,3 und 4,
**dadurch gekennzeichnet,**
**dass** die Radlenker (60, 62) einen lichten Abstand zueinander aufweisen, der geringfügig größer als auf der Fahrschiene (28) abgestütztes Rad (64) des Schienenfahrzeuges in seiner Breite ist.

6. Schienenanordnung nach zumindest einem der Ansprüche 3,4 und 5,
**dadurch gekennzeichnet,**
**dass** die Fahrschiene (28) im Bereich des Spurwechsels eine Rillenschiene ist.

7. Schienenanordnung nach zumindest einem der Ansprüche 3, 4, 5 und 6,
**dadurch gekennzeichnet,**
**dass** zu Beginn und/oder am Ende vom Übergangsbereich (12) zwischen den Spuren (36, 18) ein Drehpunkt (24, 26, 32, 34) für die jeweilige Schiene (28, 36; 30 38) vorgesehen ist.

8. Schienenanordnung nach Anspruch 7,
**dadurch gekennzeichnet,**
**dass** der Drehpunkt (24, 26, 32, 34) als Gelenk ausgebildet ist.

9. Schienenanordnung nach zumindest einem der Ansprüche 7 und 8,
**dadurch gekennzeichnet,**
**dass** der Drehpunkt (24, 26, 32, 34) durch elastisches Biegen der Schiene (20, 22) gebildet ist.

## Claims

1. A rail arrangement comprising a first gauge (16) and a second gauge (18) for changing-over a railed vehicle from the first gauge to the second gauge and vice versa, where the gauges have running rails (20, 22) supporting the railed vehicle,
**characterized in**
**that** the respective running rail (20, 22) is formed in both the first gauge (16) and the second gauge (18) by the same rail, and that the rail is arranged in the region (12, 14) of the gauge to be changed on a support (40) adjustable transversely to the rail longitudinal axis.

2. Rail arrangement according to Claim 1,
**characterized in**
**that** the first gauge (16) is a normal gauge and the second gauge (18) is a broad gauge.

3. Rail arrangement according to Claim 1,
**characterized in**
**that** the support (40) comprises a base plate (54) with running rail (28, 30, 36, 38) arranged thereon.

4. Rail arrangement according to Claim 1 or 3,
**characterized in**
**that** check rails (60, 62) extending from the base plate (44) run on both sides of the running rail (28, 30, 36, 38).

5. Rail arrangement according to at least one of Claims 1, 3 and 4,
**characterized in**
**that** the check rails (60, 62) have a clear distance from one another that is slightly larger than the width of the wheel (64) of the railed vehicle resting on the running rail (28).

6. Rail arrangement according to at least one of Claims 3, 4 and 5,
**characterized in**
**that** the running rail (28) in the region of the gauge change is a grooved rail.

7. Rail arrangement according to at least one of Claims 3, 4, 5 and 6,
**characterized in**
**that** at the start and/or end of the transition region (12) between the gauges (16, 18) a pivot (24, 26, 32, 34) for the respective rail (28, 36; 30, 38) is provided.

8. Rail arrangement according to Claim 7,
**characterized in**
**that** the pivot (24, 26, 32, 34) is designed as a joint,

9. Rail arrangement according to at least one of Claims 7 and 8,
**characterized in**
**that** the pivot (24, 26, 32, 34) is formed by elastic bending of the rail (20, 22).

## Revendications

1. Agencement de rail pour le passage d'un véhicule sur rail d'une première voie (16) à une deuxième voie (18) et inversement, les voies comportant les rails de roulement (20, 22) soutenant le véhicule sur rail,
**caractérisé en ce que**
le rail de roulement (20, 22) respectif est formé, aussi bien dans la première voie (16) que dans la deuxième voie (18), par le même rail, et le rail dans la zone (12, 14) de la voie à modifier est agencé sur un support (40) réglable perpendiculairement à l'axe longitudinal du rail.

2. Agencement de rail selon la revendication 1,
**caractérisé en ce que**
la première voie (16) est une voie normale et la deuxième voie (18) une voie large.

3. Agencement de rail selon la revendication 1,
**caractérisé en ce que**
le support (40) comprend une plaque de base (54) supportant des rails de roulement (28, 30, 36, 38).

4. Agencement de rail selon la revendication 1 ou 3,
**caractérisé en ce que**
des contrerails (60, 62) partant de la plaque de base (44) s'étendent des deux côtés du rail de roulement (28, 30, 36, 38).

5. Agencement de rail selon au moins l'une des revendications 1, 3 et 4,
**caractérisé en ce que**
les contrerails (60, 62) présentent l'un par rapport à l'autre un écartement légèrement supérieur à la largeur de la roue (64) du véhicule sur rail appuyée sur le rail de roulement (28).

6. Agencement de rail selon au moins l'une des revendications 3, 4 et 5,
**caractérisé en ce que**
le rail de roulement (28) est un rail en rainure dans la zone du changement de voie.

7. Agencement de rail selon au moins l'une des revendications 3, 4, 5 et 6,
**caractérisé en ce qu'**
au début et/ou à la fin de la zone de transition (12) entre les voies (16, 18), un point de rotation (24, 26, 32, 34) est prévu pour chaque rail (28, 36, 30, 38).

8. Agencement de rail selon la revendication 7,
**caractérisé en ce que**
le point de rotation (24, 26, 32, 34) est sous forme d'articulation.

9. Agencement de rail selon au moins l'une des revendications 7 et 8,
**caractérisé en ce que**
le point de rotation (24, 26, 32, 34) est formé par flexion élastique du rail (20, 22).
